# FASCICULE DE BREVET EUROPEEN

(11) **EP 0 710 308 B1**
(45) Date de publication et mention de la délivrance du brevet: **06.05.1998**
(21) Numéro de dépôt: 94922294.7
(22) Date de dépôt: 22.07.1994
(51) Int. Cl.: E01B 9/14

(54) **DISPOSITIF D'ANCRAGE D'UNE ATTACHE ELASTIQUE DE RAIL**
VERANKERUNGSVORRICHTUNG FÜR EINE ELASTISCHE SCHIENENBEFESTIGUNG
DEVICE FOR ANCHORING A RESILIENT RAIL CLIP

(30) Priorité: 23.07.1993 FR 9309109
(43) Date de publication de la demande: 08.05.1996
(73) Titulaire: ALLEVARD, F-92210 Saint-Cloud (FR); SOCIETE ANONYME DE TRAVERSES EN BETON ARME (SYSTEME VAGNEUX), 75005 Paris (FR)
(72) Inventeur: CAILLIAU, Joel, F-59155 Faches Thumesnil (FR); VALLET, Denis, F-92140 Clamart (FR)
(74) Mandataire: Busnel, Jean-Benoît
(86) Numéro de dépôt international: FR9400920
(87) Numéro de publication internationale: WO9503451

(56) Documents cités:
- FR-A- 686 672
- FR-A- 2 315 568
- FR-A- 2 677 677
- GB-A- 249 773

## Description

La présente invention concerne un dispositif d'ancrage d'une attache élastique de rail dans une traverse de chemin de fer.

On connaît déjà des systèmes d'ancrage comprenant un élément mâle fileté destiné à venir se fixer par vissage dans un élément femelle à filetage interne ou taraudé, incorporé dans la traverse. Cet élément femelle est généralement constitué d'une gaine en matière plastique insérée dans la traverse lors du moulage de cette dernière. Mais cette gaine résiste mal à l'effort permanent de traction exercé par l'élément mâle, ce qui se traduit par un fluage du matériau constitutif de la gaine, c'est-à-dire une déformation continue entraînant une diminution de l'effort de serrage et donc compromettant l'efficacité de l'attache de rail.

De plus, dans un souci d'uniformisation, on est amené à utiliser une gaine unique pour des éléments mâles de longueurs diverses. Or, la partie utile de la gaine a le même prix par unité de longueur que la partie restante, ce qui est relativement pénalisant sur le plan économique.

Le FR-A-2 677 677 décrit un dispositif d'ancrage d'une attache élastique de rail dans une traverse comprenant un élément mâle à filetage externe destiné à venir se fixer par vissage dans un élément femelle à filetage interne incorporé dans la traverse, et pourvu d'un élément hélicoïdal solidaire de sa face latérale externe, dont le diamètre intérieur des spires est inférieur ou égal au diamètre extérieur du filetage de l'élément mâle.

Cependant, il apparaît clairement, en particulier sur la figure 7 de ce document, que les surfaces en contact entre l'élément hélicoïdal et l'élément femelle sont faibles, ce qui est susceptible de créer un léger jeu intercalaire.

Bien entendu, ce jeu pourrait être comblé soit par le béton, soit par des surépaisseurs de la paroi de l'élément femelle. Mais dans le premier cas, les interstices à combler sont de petites dimensions et il est alors très difficile de contrôler leur remplissage avec le béton. Dans le second cas, la fabrication de l'élément femelle est rendue plus complexe et plus onéreuse du fait du contrôle des dimensions.

La présente invention a pour but de résoudre de manière satisfaisante les problèmes techniques résultant des inconvénients précédents.

Ce but est atteint, conformément à l'invention, au moyen d'un dispositif d'ancrage d'une attache élastique de rail dans une traverse comprenant un élément mâle à filetage externe destiné à venir se fixer par vissage dans un élément femelle à filetage interne incorporé dans la traverse, et pourvu d'un élément hélicoïdal solidaire de sa face latérale externe, dont le diamètre intérieur des spires est inférieur ou égal au diamètre extérieur du filetage de l'élément mâle, caractérisé en ce que ledit élément hélicoïdal est constitué d'un fil dont la section en forme de parallélogramme permet d'obtenir en position de montage un recouvrement parallèle des faces des filets de l'élément hélicoïdal par les filets en vis-à-vis de l'élément mâle ainsi qu'un contact mutuel entre ledit élément hélicoïdal et toute la surface externe des filets de l'élément femelle.

Selon une caractéristique avantageuse, la face supérieure extérieure des filets de l'élément hélicoïdal est inclinée par rapport à l'axe de l'élément mâle.

Selon une autre caractéristique, la face supérieure extérieure de l'élément hélicoïdal est parallèle à sa face inférieure intérieure.

Selon encore une autre caractéristique, la section de l'élément hélicoïdal est un losange.

De préférence, ledit élément hélicoïdal est vissé sur le corps dudit élément femelle.

Selon encore d'autres caractéristiques, la hauteur dudit élément femelle est supérieure ou égale à la hauteur de l'élément hélicoïdal.

Selon un mode de réalisation particulier, le dispositif comporte en outre une collerette destinée à venir se loger entre la face supérieure de la traverse et le bord supérieur de l'élément femelle.

De préférence, ladite collerette comporte une paroi obturante formant capsule d'étanchéité et susceptible d'être perforée par introduction de l'élément mâle.

Selon un autre mode de réalisation, l'élément femelle et l'élément hélicoïdal sont pourvus d'un enrobage en matériau compressible assurant la liaison avec la traverse.

Selon encore un autre mode de réalisation, le dispositif comporte également des ailettes anti-rotation s'étendant longitudinalement et dont le bord extérieur est situé sur ou à l'intérieur du cylindre-enveloppe de l'élément femelle avec l'élément hélicoïdal ou de l'enrobage.

De préférence, il existe un jeu radial entre la face latérale de l'élément mâle et la face interne de l'élément femelle.

Selon l'invention, il est prévu que l'élément hélicoïdal est métallique et l'élément femelle est en matière plastique isolante.

Le dispositif de l'invention permet de limiter le fluage tout en augmentant la portée du filetage externe de l'élément mâle sur le filetage interne de l'élément femelle, ce qui améliore la résistance à l'arrachement. De plus, le dispositif de l'invention peut être adapté facilement à des éléments mâles de longueurs différentes en ajustant la hauteur de l'élément hélicoïdal et en utilisant un unique élément femelle.

L'invention sera mieux comprise à la lecture de la description qui va suivre accompagnée des dessins sur lesquels :
- les figures 1a et 1b représentent des vues de face avec coupes verticales partielles d'un premier mode de réalisation du dispositif d'ancrage de l'invention, respectivement en position démontée et en position montée ;
- la figure 2 représente une vue de face de l'élément hélicoïdal de l'invention;
- la figure 3 représente une vue en coupe verticale partielle d'un second mode de réalisation de l'invention ;
- la figure 4 représente une vue de face d'un autre mode de réalisation.

Le dispositif d'ancrage représenté sur les figures la et 1b est destiné à l'ancrage d'une attache de rail (non représentée) dans une traverse T de chemin de fer. Il comprend un élément mâle à filetage externe 1 destiné à venir se fixer par vissage dans un élément femelle ou gaine taraudé 2 en matière plastique isolante incorporé dans la traverse T, généralement lors du moulage de cette dernière.

Selon l'invention, l'élément femelle 2 comporte un élément hélicoïdal 20 solidaire de sa face latérale externe, de préférence par vissage sur le corps même dudit élément 2. La liaison entre l'élément femelle 2 et le béton de la traverse T est ainsi assurée par le biais de l'élément hélicoïdal 20.

Le diamètre intérieur des spires de l'élément hélicoïdal 20 est inférieur de plusieurs millimètres au diamètre extérieur du filetage externe de l'élément mâle 1. De cette façon, en position de montage, on obtient un recouvrement axial des faces en vis-à-vis des filets respectivement de l'élément hélicoïdal 20 et de l'élément mâle 1. Ce recouvrement garantit une excellente résistance mécanique dans la direction axiale. Sous chargement statique ou dynamique, l'effort de l'élément mâle 1 est ainsi transmis à l'élément hélicoïdal 20 via la paroi latérale de l'élément femelle 2 qui est formée d'une épaisseur relativement faible de matière plastique élastiquement déformable ne présentant qu'une faible sensibilité au fluage. Si l'ensemble élément hélicoïdal 20/élément mâle 1 est sollicité par un effort d'arrachement, l'élément mâle 1 est bloqué vers le haut grâce au recouvrement précédent et toute rupture de l'ancrage est ainsi évitée pour des valeurs d'effort normales dans le domaine considéré. Il est également prévu de laisser, dans la direction radiale en position montée, un jeu entre la face latérale de l'élément mâle 1 et la face interne de l'élément femelle 2 de façon à compenser une éventuelle dispersion de fabrication ou bien une dilatation thermique.

Le fond de l'élément femelle 2 est aveugle comme représenté sur les figures 1a et 1b mais peut être également débouchant selon des modes de réalisation non représentés.

Comme représenté sur la figure 2, l'élément hélicoïdal 20 est constitué d'un fil métallique enroulé en hélice autour d'un axe XX' dont la section est en parallélogramme et de préférence en losange. La section en losange permet une bonne coopération fonctionnelle entre le filetage de l'élément mâle 1 et le profil de l'élément hélicoïdal 20. Elle permet également de réaliser la paroi latérale de l'élément femelle 2 avec une épaisseur sensiblement uniforme. De plus, les pointes de la section en losange qui sont orientées radialement vers la traverse T dans le béton participent à la retenue de l'élément femelle 2 dans son logement.

La hauteur de l'élément femelle 2 est supérieure ou égale à la hauteur de l'élément hélicoïdal 20 lorsqu'il est vissé sur le corps dudit élément 2. Il est clair cependant que, compte tenu de son enroulement en hélice, l'élément 20 possède une certaine élasticité, notamment dans la direction XX'.

Dans un mode de réalisation particulier, le bord supérieur dudit élément 2 affleure la face supérieure de la traverse T. On prévoit alors de disposer dans l'embouchure du logement une collerette 12 comme représenté sur la figure 3. La collerette 12 constitue alors un prolongement de l'élément femelle 2 en venant se raccorder à son bord supérieur. Cependant, elle ne participe pas à l'ancrage puisqu'elle ne comporte aucun filetage. De plus, l'élément hélicoïdal 20 n'est pas en contact de vissage avec la collerette 12. De préférence, on donnera dans ce mode de réalisation un profil cylindrique ou tronconique à l'embouchure du logement de façon à ne mettre en place la collerette 12 qu'après moulage de la traverse et séchage du béton. Ainsi, les risques de fissuration due au phénomène de retrait du béton sont écartés.

La collerette 12 comporte avantageusement une paroi obturante 12a formant capsule d'étanchéité. La paroi 12a est susceptible d'être perforée par introduction de l'extrémité inférieure de l'élément mâle 1 lors du montage. Toujours sur la figure 3, l'élément femelle 2 et l'élément hélicoïdal 20 sont pourvus d'un enrobage 22 en matériau compressible (tel que certains matériaux élastomères ou plastiques) qui assure la liaison avec le béton de la traverse T. Cet enrobage 22 est réalisé par exemple par surmoulage et permet d'absorber les écarts de dilatation entre la matière constitutive de l'élément femelle 2 et/ou de l'élément hélicoïdal 20 et le béton de la traverse T.

Dans le mode de réalisation représenté sur la figure 4, la face latérale externe de l'enrobage 22 comporte des ailettes 220 qui s'étendent selon une direction longitudinale de manière discontinue entre deux spires adjacentes de l'élément hélicoïdal 20. Ces ailettes ont pour fonction d'interdire la rotation de la partie inférieure du dispositif d'ancrage par rapport à la traverse T.

Elles sont réalisées par moulage ou surmoulage et possèdent une largeur radiale inférieure ou égale à la profondeur de la cannelure en hélice délimitée par le cylindre enveloppe de l'enrobage 22. Dans le cas où il n'est pas prévu d'enrobage, la largeur radiale des ailettes 220 est inférieure ou égale à la partie en saillie de l'élément hélicoïdal 20. Dans tous les cas, le bord extérieur des ailettes se situe sur ou à l'intérieur du cylindre-enveloppe de la partie inférieure du dispositif d'ancrage. Eventuellement, le dispositif comportera plusieurs séries d'ailettes 220 alignées ou décalées sur la face latérale extérieure.

## Revendications

1. Dispositif d'ancrage d'une attache élastique de rail dans une traverse (T) comprenant un élément mâle à filetage externe (1) destiné à venir se fixer par vissage dans un élément femelle à filetage interne (2) incorporé dans la traverse (T), et pourvu d'un élément hélicoïdal (20) solidaire de sa face latérale externe, dont le diamètre intérieur des spires est inférieur ou égal au diamètre extérieur du filetage de l'élément mâle (1), caractérisé en ce que ledit élément hélicoïdal (20) est constitué d'un fil dont la section en forme de parallélogramme permet d'obtenir en position de montage un recouvrement parallèle des faces des filets de l'élément hélicoïdal (20) par les filets en vis-à-vis de l'élément mâle (1) ainsi qu'un contact mutuel entre ledit élément hélicoïdal et toute la surface externe des filets de l'élément femelle (2).

2. Dispositif selon la revendication 1, caractérisé en ce que la face supérieure extérieure des filets de l'élément hélicoïdal (20) est inclinée par rapport à l'axe de l'élément mâle (1).

3. Dispositif selon la revendication 1 ou 2, caractérisé en ce que la face supérieure extérieure de l'élément hélicoïdal (20) est parallèle à sa face inférieure intérieure.

4. Dispositif selon l'une des revendications précédentes, caractérisé en ce que la section de l'élément hélicoïdal (20) est un losange.

5. Dispositif selon l'une des revendications précédentes, caractérisé en ce que ledit élément hélicoïdal (20) est vissé sur le corps dudit élément femelle (2).

6. Dispositif selon l'une des revendications précédentes, caractérisé en ce que la hauteur dudit élément femelle (2) est supérieure ou égale à la hauteur de l'élément hélicoïdal (20).

7. Dispositif selon la revendication 6, caractérisé en ce qu'il comporte en outre une collerette (12) destinée à venir se loger entre la face supérieure de la traverse (T) et le bord supérieur de l'élément femelle (2).

8. Dispositif selon la revendication 7, caractérisé en ce que ladite collerette (12) comporte une paroi obturante (12a) formant capsule d'étanchéité et susceptible d'être perforée par introduction de l'élément mâle (1).

9. Dispositif selon l'une des revendications précédentes, caractérisé en ce que l'élément femelle (2) et l'élément hélicoïdal (20) sont pourvus d'un enrobage (22) en matériau compressible assurant la liaison avec la traverse (T).

10. Dispositif selon l'une des revendications précédentes, caractérisé en ce qu'il comporte également des ailettes (220) anti-rotation s'étendant longitudinalement et dont le bord extérieur est situé sur ou à l'intérieur du cylindre-enveloppe de l'élément femelle (2) avec l'élément hélicoïdal (20) ou de l'enrobage (22).

11. Dispositif selon l'une des revendications précédentes, caractérisé en ce qu'il est prévu que l'élément hélicoïdal (20) est métallique et l'élément femelle (2) est en matière plastique isolante.

12. Dispositif selon l'une des revendications précédentes, caractérisé en ce qu'il comporte un jeu radial entre la face latérale de l'élément mâle (1) et la face interne de l'élément femelle (2).

## Patentansprüche

1. Verankerungselement für eine elastische Schienenbefestigung an einem Querträger (T), enthaltend ein Steckelement mit Außengewinde (1) für eine Verschraubungsbefestigung mit einem in dem Querträger (T) enthaltenem Buchsenelement mit Innengewinde (2) und versehen mit einem an seiner Außenrandfläche in einem Stück ausgebildetem schraubenförmigen Element, dessen Windungsinnendurchmesser kleiner gleich dem Außendurchmesser des Gewindes von dem Steckerelement (1) ist, dadurch gekennzeichnet, daß das schraubenförmige Element (20) durch einen Draht gebildet ist, dessen Parallelogramm-Formprofil ermöglicht, daß in der Einbaulage eine parallele Abdeckung der Gewindeflächen des schraubenförmigen Elements (20) durch die gegenüberliegenden Gewindeflächen des Steckelements (1) derart erzielt wird, daß ein wechselseitiger Kontakt zwischen dem schraubenförmigen Element und der gesamten Außenoberfläche der Gewindeflächen des Buchsenelements (2) erfolgt.

2. Einrichtung nach Anspruch 1, dadurch gekennzeichnet, daß die obere Außenfläche der Gewindegänge des schraubenförmigen Elements (2) im Hinblick auf die Achse des Steckelements (1) geneigt ist.

3. Einrichtung nach Anspruch 1 oder 2, dadurch gekennzeichnet, daß die obere Außenfläche des schraubenförmigen Elements (20) parallel zu seiner unteren Innenfläche verläuft.

4. Einrichtung nach einem der vorhergehenden Ansprüche, dadurch gekennzeichnet, daß der Querschnitt des schraubenförmigen Elements (20) ein Rombus ist.

5. Einrichtung nach einem der vorhergehenden Ansprüche, dadurch gekennzeichnet, daß das schraubenförmige Element (20) mit dem Körper des Buchsenelements (2) verschraubt ist.

6. Einrichtung nach einem der vorhergehenden Ansprüche, dadurch gekennzeichnet, daß die Höhe des Buchsenlements (2) größer gleich der Höhe des schraubenförmigen Elements (20) ist.

7. Einrichtung nach Anspruch 6, dadurch gekennzeichnet, daß sie zudem einen Kragen (12) aufweist, der an der oberen Fläche des Querträgers (T) und dem oberen Rand des Buchsenelements (2) anliegt.

8. Einrichtung nach Anspruch 7, dadurch gekennzeichnet, daß der Kragen (12) eine Verschlußwand (12a) aufweist, die eine Abdichtkapsel bildet und bei Einführen des Steckelements (1) durchstoßbar ist.

9. Einrichtung nach einem der vorhergehenden Ansprüche, dadurch gekennzeichnet, daß das Buchsenelement (2) und das schraubenförmige Element (20) in einem Ummantelungselement (22) aus komprimierbarem Material zum Gewährleisten der Verbindung mit der Querschiene (T) vorgesehen sind.

10. Einrichtung nach einem der vorhergehenden Ansprüche, dadurch gekennzeichnet, daß es sich in Längsrichtung erstreckende Dreh-Sperrflügel (220) aufweist, deren Außenrand an oder innerhalb des Zylindermantels des Buchsenelements (2) mit dem schraubenförmigen Element (20) oder der Ummantelung (22) angeordnet ist.

11. Einrichtung nach einem der vorhergehenden Ansprüche, dadurch gekennzeichnet, daß es derart ausgebildet ist, daß das schraubenförmige Element (20) metallisch ist und das Buchsenelement (2) aus isolierendem Plastikmaterial ist.

12. Einrichtung nach einem der vorhergehenden Ansprüche, dadurch gekennzeichnet, daß zwischen der Randfläche des Steckelements (1) und der Innenfläche des Buchsenelements (2) Radialspiel besteht.

## Claims

1. Device for anchoring a resilient rail fastening in a crosspiece (T) comprising a male member with external threading (1) intended to be fastened by screwing into a female member with internal threading (2) incorporated into the crosspiece (T), and provided with a helicoidal member (20) integral with its outer lateral face, the internal diameter of the turns of which is less than or equal to the external diameter of the threading of the male member (1), characterised in that said helicoidal member (20) is constituted by a wire, the section of which, in the shape of a parallelogram, makes it possible to obtain, in the assembled position, a parallel overlap of the faces of the threads of the helicoidal member (20) by the opposite threads of the male member (1), together with mutual contact between said helicoidal member and the whole outer surface of the threads of the female member (2).

2. Device according to Claim 1, characterised in that the outer upper face of the threads of the helicoidal member (20) is inclined with respect to the axis of the male member (1).

3. Device according to Claim 1 or 2, characterised in that the outer upper face of the helicoidal member (20) is parallel to its inner lower face.

4. Device according to one of the preceding claims, characterised in that the section of the helicoidal member (20) is a diamond.

5. Device according to one of the preceding claims, characterised in that said helicoidal member (20) is screwed on to the body of said female member (2).

6. Device according to one of the preceding claims, characterised in that the height of said female member (2) is greater than or equal to the height of the helicoidal member (20).

7. Device according to Claim 6, characterised in that it further comprises a flange (12) intended to be housed between the upper face of the crosspiece (T) and the upper edge of the female member (2).

8. Device according to Claim 7, characterised in that said flange (12) comprises an obturating wall (12a) forming a sealing cap and capable of being perforated by the introduction of the male member (1).

9. Device according to one of the preceding claims, characterised in that the female member (2) and the helicoidal member (20) are provided with a coating (22) of compressible material ensuring the link with the crosspiece (T).

10. Device according to one of the preceding claims, characterised in that it also comprises anti-rotation ribs (220) extending longitudinally, the outer edge of which is located on or inside the enveloping cylinder of the female member (2) together with the helicoidal member (20) or the coating (22).

11. Device according to one of the preceding claims, characterised in that it is arranged that the helicoidal member (20) is metal and the female member (2) is made of insulating plastic material.

12. Device according to one of the preceding claims, characterised in that it comprises radial play between the lateral face of the male member (1) and the inner face of the female member (2).
